# FASCICULE DE BREVET EUROPEEN

(11) **EP 2 186 430 B1**
(45) Date de publication et mention de la délivrance du brevet: **29.08.2012**
(21) Numéro de dépôt: 09176166.8
(22) Date de dépôt: 17.11.2009
(51) Int. Cl.: A44B 19/16, A44B 19/42, B31B 19/90, B65B 61/18, B65D 33/25, B65D 75/58

(54) **Procédé de fabrication d'ensembles de fermeture comportant des lumières, procédé de formation de sachets, bande d'ensembles et sachets correspondants**
Herstellungsverfahren von Verschlusseinheiten, die mit Lichtern versehen sind, Entstehungsverfahren von Beuteln, Verschlusseinheitenband und entsprechende Beutel
Method for manufacturing locking assemblies comprising openings, method for forming bags, group of assemblies and corresponding bags

(30) Priorité: 17.11.2008 FR 0857797
(43) Date de publication de la demande: 19.05.2010
(73) Titulaire: S2F FLEXICO, 60119 Henonville (FR)
(72) Inventeur: Moulin, Isabelle, 75008 Paris (FR)
(74) Mandataire: Texier, Christian

(56) Documents cités:
- EP-A- 1 418 133
- WO-A-02/13649
- US-A1- 2003 050 167
- US-A1- 2003 208 989
- US-A1- 2004 050 017

## Description

### DOMAINE TECHNIQUE GENERAL

La présente invention concerne le domaine des sachets d'emballage.

### ART ANTERIEUR

De nombreux sachets d'emballage et de nombreux systèmes et procédés pour la formation de ceux-ci ont déjà été proposés.

On connaît notamment des sachets comportant un film matérialisant des parois, sur lequel est fixé un ensemble comportant des profilés complémentaires de fermeture et d'ouverture. Les profilés sont avantageusement munis de voiles de fixation de l'ensemble sur les parois de chaque sachet, et d'un curseur d'actionnement des profilés, pour leur ouverture et fermeture.

Il est souhaitable que l'accès au curseur d'actionnement, par un utilisateur du sachet, soit très facile.

On connaît par US 6 470 551, et comme le montre la figure 1, un sachet 10 dont l'accès au curseur 13 d'actionnement de profilés 11 est facilité, malgré la présence d'un témoin 71 d'ouverture du sachet 10.

Comme le montre la figure 1, après ouverture du témoin 71 d'ouverture, le curseur 13 est facile d'accès, puisqu'il est situé au-dessus d'une extrémité supérieure 73' du sachet 10, tout en étant bloqué par des points 2 d'arrêt sur les profilés 11.

Le procédé de formation du sachet connu selon la figure 1 présente cependant des inconvénients, du fait notamment du procédé de fabrication des ensembles 1, comme le montre la figure 2.

Le procédé connu de fabrication des ensembles 1 comporte notamment, pour chaque ensemble 1, les étapes principales de
- fourniture de profilés 11 complémentaires munis de voiles 12 de fixation sur le sachet,
- formation d'encoches 30 dans les profilés 11,
- montage d'un curseur 13 d'actionnement sur les profilés 11, via les encoches 30 ;
- formation de deux points 2 d'arrêt du curseur 13 dans les profilés 11.

La formation des encoches 30 dans les profilés 11 assouplit considérablement la bande 100 regroupant les ensembles 1, car c'est au niveau des profilés 11 que se situe le principal de la matière formant l'ensemble, les voiles 12 n'ayant qu'une très faible épaisseur.

Il faut ainsi ajouter, selon le procédé connu, une étape préalable de formation de présoudures 31, afin de rigidifier la bande, pour compenser la perte des profilés 11.

Cette étape préalable est délicate et coûteuse.

### PRESENTATION DE L'INVENTION

L'invention propose de pallier au moins un de ces inconvénients.

A cet effet on propose selon l'invention un procédé de fabrication d'ensembles de fermeture de sachets, **caractérisé en ce qu**'il comporte, pour chaque ensemble, les étapes de
- fourniture de profilés complémentaires munis de voiles de fixation sur un sachet,
- montage d'un curseur d'actionnement sur les profilés;
- formation de deux points d'arrêt du curseur dans les profilés;
- formation de deux lumières dans les voiles de fixation; chaque lumière ayant une extension longitudinale,
- formation de deux prédécoupes entre chaque lumière et une partie supérieure des profilés.

L'invention est avantageusement complétée par les caractéristiques suivantes prises seules ou en une quelconque de leur combinaison techniquement possible :
- les deux points d'arrêt sont séparés d'une longueur D1 d'ouverture maximale du sachet ;
- les deux lumières sont séparées d'une distance D2 correspondant à une largeur du sachet; et
- chaque prédécoupe est située à une extrémité d'une lumière, de telle sorte qu'elle ne prédécoupe pas le profilé entre un point d'arrêt et le curseur.

L'invention concerne également un procédé correspondant de formation d'un sachet, une bande d'ensembles et un sachet correspondants.

L'invention présente de nombreux avantages.

L'invention évite la formation des encoches dans les profilés.

Seules des lumières, formées dans les voiles de fixation sont prévues.

Ainsi la bande regroupant les ensembles n'est pas assouplie et garde sa rigidité, ce qui facilite grandement sa manipulation lors de la formation des sachets, et la fiabilité du procédé de formation des sachets.

De plus, il n'y a plus de nécessité d'une une étape préalable de formation de présoudures afin de rigidifier la bande.

Le procédé est donc plus simple de réalisation, et moins coûteux.

Le sachet formé garde cependant les mêmes avantages, à savoir qu'après la première ouverture, lorsque le témoin d'ouverture est enlevé du sachet, le curseur est facile d'accès, puisqu'il est situé au-dessus d'une extrémité supérieure du sachet, tout en étant bloqué par des points d'arrêt sur les profilés.

### PRESENTATION DES FIGURES

D'autres caractéristiques, buts et avantages de l'invention ressortiront de la description qui suit, qui est illustrative et non limitative, et qui doit être lue en regard des dessins annexés, sur lesquels :
- la figure 1, déjà commentée, représente schématiquement un sachet selon l'art antérieur ;
- la figure 2, déjà commentée, représente schématiquement un procédé connu de fabrication d'ensembles;
- la figure 3 représente schématiquement un diagramme des étapes principales d'un procédé de fabrication d'une bande d'ensembles selon l'invention, ainsi que les étapes principales d'un procédé de formation d'un sachet selon l'invention;
- la figure 4 représente une bande regroupant des ensembles selon l'invention;
- la figure 5 représente un sachet selon l'invention, muni de son témoin d'ouverture;
- la figure 6 est un détail de la figure 5 ; et
- la figure 7 représente un sachet selon l'invention, après le retrait de son témoin d'ouverture.

Sur l'ensemble des figures, les éléments similaires portent des références numériques identiques.

### DESCRIPTION DETAILLEE

Comme on l'a indiqué précédemment, la présente invention concerne la fabrication sur machine automatique d'ensembles de fermeture de sachets refermables, ainsi que la formation sur machine automatique de sachets refermables correspondants.

La présente invention peut s'appliquer aussi bien aux machines de formation automatique de sachets à défilement horizontal qu'aux machines à formation automatique de sachets à défilement vertical.

De plus, la description qui suit ne présuppose en rien de la position de la machine : la fixation de l'ensemble de fermeture peut s'effectuer longitudinalement ou transversalement au défilement du film d'emballage.

Par ailleurs, la présente invention s'applique aussi bien aux machines de formation automatique de sachets avec remplissage au cours de la formation du sachet, qu'aux machines à remplissage au cours d'une étape ultérieure à la formation.

La formation des sachets selon l'invention peut éventuellement être séparée géographiquement du lieu de fabrication des ensembles selon l'invention, en un lieu unique et/ou au cours d'étapes successives.

On a représenté schématiquement sur la figure 3, également en référence aux figures 4 à 7, les principales étapes successives d'un procédé possible de fabrication d'ensembles 1 de fermeture de sachets 10.

Selon le procédé, pour chaque ensemble 1, on procède à une étape de fourniture 1000 de profilés 11 complémentaires, munis de voiles 12 de fixation sur le sachet 10.

Les voiles 12 s'étendent classiquement à partir des profilés 11, sur une certaine largeur permettant la fixation aisée de l'ensemble 1 sur des parois 5 du sachet 10.

La fourniture 1000 des profilés 11 se fait classiquement par défilement, par exemple par débobinage, et n'est pas décrit plus en détails dans la suite de la présente description.

Les profilés 11 complémentaires sont connus et ne sont pas décrits en détails dans les développements suivants. Ils sont par exemple du type mâle/femelle, crochets complémentaires ou tout autre moyen équivalent.

L'ensemble 1 est classiquement en matière thermoplastique.

On procède ensuite à une étape de montage 1001 d'un curseur 13 d'actionnement sur les profilés 11.

Classiquement encore, le curseur 13 comporte une semelle de base d'où partent deux flasques latérales ainsi qu'une nervure centrale. Les flasques et la nervure coopèrent de façon à former deux couloirs non parallèles, qui selon le sens de déplacement du curseur, définissent des couloirs convergents ou divergents. Ils permettent donc de fermer ou d'ouvrir les profilés 11. Le curseur 13 pourra être en métal ou en plastique par exemple.

Le montage du curseur 13 sur les profilés 11 peut s'effectuer par exemple par écartement des flasques du curseur 13, le temps du montage sur les profilés 11.

Ensuite, vient une étape de formation 1002 de deux points 2 d'arrêt du curseur 13 dans les profilés 11.

Les points 2 d'arrêt permettent de stopper le curseur 13 dans sa course sur les profilés 11, entre une position d'ouverture et une position de fermeture du sachet 10. Les points 2 évitent ainsi que le curseur 13 quittent les profilés 11, notamment comme on le verra par la suite, après la première ouverture du sachet 10.

Les points 2 d'arrêt peuvent être formés par tous moyens, par exemple soudure des profilés 11, ajout de clips, mais sont préférentiellement formés par pré-écrasement par ultra-sons.

Avantageusement, les deux points 2 d'arrêt sont séparés d'une longueur D1 d'ouverture maximale du sachet.

Le procédé comporte aussi une étape de formation 1003 de deux lumières 3 dans les voiles 12 de fixation.

Comme on le voir sur la figure 4, chaque lumière 3 a une extension E/2 longitudinale et forme un orifice traversant le voile 12.

On définit ainsi dans chaque voile 12, de part et d'autre de l'extension E, correspondant à deux lumières 3 jointives (voir figure 6), un champ 121 supérieur et un champ 122 inférieur.

Le champ 121 est solidaire des profilés 11, et le champ 122 définit une partie inférieure solidaire du reste de chaque voile 12.

Chaque lumière 3 peut être formée par tout moyen, par exemple par poinçonnement des voiles, lors d'un arrêt dans leur défilement.

Deux lumières 3 successives sur chaque voile 12 de l'ensemble 1 sont séparées d'une distance D2 correspondant à une largeur du sachet 10. Les lumières 3 de chaque voile 12 respectif sont disposées en face les unes des autres.

En pratique (et comme le montre la figure 6 décrite plus en détail dans la suite), on comprend qu'avantageusement, une grande lumière d'extension E (correspondant à deux lumières 3 jointives) est formée à chaque arrêt du défilement de l'ensemble 1, par exemple par poinçonnement. La grande lumière ainsi formée est ensuite divisée en deux lumières 3 par une coupure 9. Les deux lumières 3 se retrouveront donc dans deux sachets consécutifs après la coupure 9.

Avantageusement également, on forme les deux points 2 d'arrêt situés autour d'une grande lumière (voir figure 6 également), lors du même arrêt du défilement de l'ensemble 1 que pour la formation de la grande lumière. Les deux points 2 d'arrêt ainsi formés se retrouveront donc dans deux sachets consécutifs après la coupure 9.

Si l'on reprend la description du procédé en référence à la figure 3, vient ensuite une étape de formation 1004, pour chaque ensemble 1, de deux prédécoupes 4, entre chaque lumière 3 et une partie 111 supérieure des profilés 11.

Chaque prédécoupe 4 forme ainsi une ligne de faiblesse d'une part dans les voiles 12, au niveau du champ 121, et d'autre part dans les profilés 11.

Les prédécoupes 4, en forme de pointillés par exemple, peuvent être formées mécaniquement par un poinçon, ou par prédécoupe laser par exemple.

Chaque prédécoupe 4 est située à une extrémité d'une lumière 3, de telle sorte qu'elle ne prédécoupe pas le profilé 11 entre un point 2 d'arrêt et le curseur 13 de chaque ensemble. En effet, si tel était le cas, le point 2 d'arrêt ne jouerait plus son rôle, comme il sera expliqué dans la suite de la présente description.

Sur la figure 4, la prédécoupe 4 s'étend verticalement par rapport à l'ensemble 1. On voit sur la figure 6 que la prédécoupe 4 peut également s'étendre avec un angle θ par rapport à la verticale sur l'ensemble 1, pour faciliter le déchirement selon la prédécoupe 4, comme on le verra par la suite.

Après le procédé de fabrication des ensembles 1 selon l'invention, on obtient une bande 100 d'ensembles 1, comme représentée à la figure 4.

On décrit ensuite la formation d'un sachet 10, grâce notamment à la bande 100.

On propose ainsi selon l'invention, et toujours en référence à la figure 3, mais également aux figures 5 et 6, un procédé de formation d'au moins un sachet 10 refermable.

Le procédé comporte, pour chaque sachet 10, une étape de fourniture 1005 d'un film 7 d'emballage apte à former des parois 5 du sachet 10.

La fourniture 1005 du film 7 se fait classiquement par défilement, par exemple par débobinage, et n'est pas décrit plus en détails dans la suite de la présente description.

Le film 7 d'emballage peut être formé d'une matière quelconque, comme par exemple une matière plastique, une matière de type papier ou carton. Le film 7 peut également être en composite et/ou métallisé.

Le procédé comporte ensuite une étape de fixation 1006 des ensembles 1 obtenus par la mise en oeuvre du procédé selon l'invention, la bande 100 regroupant ces ensembles 1 étant on le rappelle visible à la figure 4.

La fixation 1006 des ensembles 1 sur le film 7 s'effectue classiquement via les voiles 12 de fixation, par exemple par une fixation 6 du type thermo-soudage ou collage.

Le procédé comporte ensuite une étape de formation 1007 d'une soudure latérale 8 au niveau de chaque lumière 3, par exemple à l'aide de mâchoires de soudage connues de l'homme du métier.

La figure 6 montre que chaque soudure 8 est d'une largeur S/2 inférieure à l'extension E/2 de chaque lumière 3. Dans le cas contraire, le fonctionnement du sachet serait altéré, comme on le comprendra dans la suite de la présente description. On comprend, comme précédemment, qu'en pratique, une grande soudure d'extension S (correspondant à deux soudures 8 jointives) est avantageusement formée à chaque arrêt du défilement de l'ensemble 1. La grande soudure ainsi formée est ensuite divisée en deux soudures 8 par une coupure 9. Les deux soudures 8 se retrouveront donc dans deux sachets consécutifs après la coupure 9.

Le procédé comporte également une étape d'individualisation 1008 des sachets 10 par une coupure 9 au niveau de chaque soudure 8 latérale.

La coupure 9 s'effectue de manière classique à l'aide de moyens tranchants sur la machine de formation et n'est pas décrit plus en détails dans la suite de la présente description.

Préférentiellement, le procédé est effectué de sorte que l'étape de fixation 1006 des ensembles 1 sur le film 7 s'effectue à une hauteur intermédiaire, c'est-à-dire pas totalement en position supérieure de l'embouchure du sachet 10.

Ainsi, une partie du film 7 est apte à former un témoin 71 d'ouverture recouvrant le curseur 13, par exemple par pliage ou soudure 15 (voir figure 5) des parois 5 du sachet 10.

Préférentiellement dans ce cas, le procédé comporte en outre une étape 1009 de formation d'une ligne 73 de faiblesse dans le film 7.

La ligne 73 de faiblesse est située d'un côté opposé au témoin 71 d'ouverture par rapport aux profilés 11.

La ligne 73 de faiblesse peut être formée par des pointillés formés dans le film 7, ou par une épaisseur de film plus faible. Préférentiellement, la ligne 73 est formée par prédécoupe laser.

Au niveau de la coupure 9 et de la ligne 73, on peut pratiquer au moins une incision 731, par exemple de chaque côté latéral du sachet 10, afin que la rupture de la paroi 5 du sachet 10 à cet endroit soit encore facilitée.

Le sachet 1 est rempli par un contenu 14 quelconque, par exemple un produit alimentaire, du type fromage râpé.

On rappelle que le sachet 10 peut être rempli pendant la formation du sachet 10, lorsque le film 7 est en défilement sur les machines de formation des sachets. Il peut également être rempli ultérieurement, sur le site de formation des sachets ou sur un autre site.

Le remplissage peut s'effectuer par un côté du sachet perpendiculaire à l'ensemble 1. On soude, par la soudure 8, le côté par lequel on a introduit le contenu 14 dans le sachet 10 afin d'obtenir un sachet complètement fermé sur tous ses côtés. Le remplissage peut également s'effectuer par le côté opposé à l'embouchure du sachet. On effectue alors un pliage adéquat afin de donner une contenance idéale par rapport au volume du contenu 14 du sachet. On peut également effectuer un soufflet sur le côté opposé à l'embouchure du sachet. On peut enfin également souder par une soudure 16 (voir figure 5) ce côté du sachet 10.

On obtient, après le procédé de la figure 3, un sachet 10 selon la figure 5.

On précise ici que l'ordre des étapes les unes par rapport aux autres n'est pas strict : certaines des étapes peuvent avoir lieu dans un autre ordre que celui décrit ci-dessus (comme par exemple la formation des lumières peut avoir lieu avant la formation des points d'arrêt), ou être menées simultanément (comme par exemple la soudure latérale et l'individualisation).

Le principe de fonctionnement du sachet 10 est le suivant, comme le montre la figure 7.

Lors d'une première ouverture du sachet 10, l'utilisateur saisit, au niveau d'une soudure 8, le témoin 71 d'ouverture, et déchire la paroi 5 du sachet au niveau de la ligne 73 de faiblesse. Le déchirement de la paroi 5 est facilité d'une part par la ligne 73 de faiblesse, ainsi que par l'incision 731.

Le champ 122 du voile 12 reste solidaire du sachet, du fait de la soudure 8 de largeur S.

En revanche, le champ 121 supérieur du voile 12 (également lié aux profilés 11) est solidaire du témoin 71 d'ouverture, du fait de la soudure 8 de largeur S. Il se désolidarise du sachet en même temps que le témoin 71, du fait de la rupture des prédécoupes 4 qui s'étende jusqu'à la partie supérieure 111 des profilés 11.

Sur la figure 7, on indique par une référence « ' » les éléments similaires à ceux de la figure 5, après la première ouverture. On distingue donc les demi-lumières 3', les demi-prédécoupes 4' et les demi-incisions 731'.

Après l'enlèvement du témoin 71 d'ouverture, le curseur 13 est facile d'accès, puisqu'il est situé au-dessus de l'extrémité supérieure 73' du sachet 10, tout en étant bloqué par les points 2 d'arrêt sur les profilés 11.

## Revendications

1. Procédé de fabrication d'ensembles (1) de fermeture de sachets (10), **caractérisé en ce qu'**il comporte, pour chaque ensemble (1), les étapes de
- fourniture (1000) de profilés (11) complémentaires munis de voiles (12) de fixation sur un sachet (10),
- montage (1001) d'un curseur (13) d'actionnement sur les profilés (11) ;
- formation (1002) de deux points (2) d'arrêt du curseur (13) dans les profilés (11) ;
- formation (1003) de deux lumières (3) dans les voiles (12) de fixation ; chaque lumière (3) ayant une extension (E/2) longitudinale,
- formation (1004) de deux prédécoupes (4) entre chaque lumière (3) et une partie (111) supérieure des profilés (11).

2. Procédé selon la revendication 1, dans lequel les deux points (2) d'arrêt sont séparés d'une longueur (D1) d'ouverture maximale du sachet.

3. Procédé selon l'une des revendications 1 ou 2, dans lequel les deux lumières (3) sont séparées d'une distance (D2) correspondant à une largeur du sachet (10).

4. Procédé selon l'une des revendications 1 à 3, dans lequel chaque prédécoupe (4) est située à une extrémité d'une lumière (3), de telle sorte qu'elle ne prédécoupe pas le profilé entre un point (2) d'arrêt et le curseur (13).

5. Procédé de formation d'au moins un sachet (10), **caractérisé en ce qu'**il comporte, pour chaque sachet (10), une étape de :
- fourniture (1005) d'un film (7) apte à former des parois (5) du sachet (10) ;
- fixation (1006) des ensembles (1) obtenus par la mise en oeuvre du procédé selon l'une des revendications 1 à 4, à savoir d'ensembles (1) comportant chacun
des profilés (11) complémentaires munis de voiles (12) de fixation, un curseur (13) d'actionnement des profilés,
deux points (2) d'arrêt du curseur (13) dans les profilés (11),
deux lumières (3) dans les voiles (12) de fixation, chaque lumière (3) ayant une extension (E/2) longitudinale, et
deux prédécoupes (4) entre chaque lumière (3) et une partie supérieure (111) les profilés (11),
la fixation des ensembles (1) sur le film (7) s'effectuant via les voiles (12) de fixation ;
- formation (1007) d'une soudure latérale (8) au niveau de chaque lumière (3), chaque soudure (8) étant d'une largeur (S/2) inférieure à l'extension (E/2) de chaque lumière (3).
- individualisation (1008) des sachets (10) par une coupure (9) au niveau de chaque soudure (8) latérale.

6. Procédé selon la revendication 5, dans lequel l'étape de fixation des ensembles (1) sur le film (7) s'effectue à une hauteur intermédiaire, de sorte qu'une partie du film (7) forme un témoin (71) d'ouverture recouvrant le curseur (13).

7. Procédé selon la revendication 6, comportant en outre une étape (1009) de formation d'une ligne (73) de faiblesse dans le film (7), la ligne (73) de faiblesse étant située d'un côté opposé au témoin (71) d'ouverture par rapport aux profilés (11).

8. Bande (100) d'ensembles (1), **caractérisée en ce que** chaque ensemble (1) comporte
- des profilés (11) complémentaires munis de voiles (12) de fixation,
- un curseur (13) d'actionnement des profilés,
- deux points (2) d'arrêt du curseur (13) dans les profilés (11),
- deux lumières (3) dans les voiles (12) de fixation, chaque lumière (3) ayant une extension (E/2) longitudinale, et
- deux prédécoupes (4) entre chaque lumière (3) et une partie supérieure des profilés (11).

9. Sachet (10) comportant un film (7) matérialisant des parois, **caractérisé en ce qu'**il comporte un ensemble comportant
- des profilés (11) complémentaires munis de voiles (12) de fixation,
- un curseur (13) d'actionnement des profilés,
- deux points (2) d'arrêt du curseur (13) dans les profilés (11),
- deux lumières (3) dans les voiles (12) de fixation, chaque lumière (3) ayant une extension (E/2) longitudinale, et
- deux prédécoupes (4) entre chaque lumière (3) et une partie supérieure des profilés (11).

10. Sachet (10) selon la revendication 9, comportant en outre un témoin (71) d'ouverture matérialisé par
- une partie du film (7) recouvrant le curseur (13), et
- une ligne (73) de faiblesse dans le film (7), la ligne (73) de faiblesse étant située d'un côté opposé au témoin (71) d'ouverture par rapport aux profilés (11).

## Claims

1. Method to manufacture fastening assemblies (1) for bags (10), **characterized in that**, for each assembly (1), it comprises the steps of:
- supplying (1000) interlocking profiles (11) provided with flanges (12) for attaching to a bag (10),
- mounting (1001) an actuating slider (13) on the profiles (11);
- forming (1002) two end stops (2) to stop the slider (13) on the profiles (11);
- forming (1003) two lumens (3) in the attachment flanges (12); each lumen (3) having a longitudinal extension (E/2),
- forming (1004) two precuts (4) between each lumen (3) and an upper part (111) of the profiles (11).

2. Method according to claim 1, wherein the two end stops (2) are separated by a maximum opening length (D1) of the bag.

3. Method according to either of claims 1 or 2, wherein the two lumens (3) are separated by a distance (D2) corresponding to a width of the bag (10).

4. Method according to any of claims 1 to 3, wherein each precut (4) is located at one end of a lumen (3), so that it does not weaken the profile between an end stop (2) and the slider (13).

5. Method to form at least one bag (10), **characterized in that**, for each bag (10), it comprises a step of:
- providing (1005) a film (7) able to form walls (5) of the bag (10);
- joining (1006) the assemblies (1) obtained with the method according to any of claims 1 to 4, namely assemblies (1) each comprising:
. interlocking profiles (11) provided with attachment flanges (12),
. a slider (13) to actuate the profiles,
. two end stops (2) for the slider (13) in the profiles (11),
. two lumens (3) in the attachment flanges (12), each lumen (3) having a longitudinal extension (E/2), and
. two precuts (4) between each lumen (3) and an upper part (111) of the profiles (11),
the joining of the assemblies (1) onto the film (7) being made via the attachment flanges (12);
- forming (1007) a side weld (8) at each lumen (3), each weld (8) having a width (S/2) smaller than the extension (E/2) of each lumen (3);
- separating (1008) into individual bags (10) by a cut (9) at each side weld (8).

6. Method according to claim 5, wherein the joining step of the assemblies (1) onto the film (7) is made at an intermediate height, so that part of the film (7) forms an opening tamper evident header (71) covering the slider (13).

7. Method according to claim 6, further comprising a step (1009) to form a line of weakness (73) in the film (7), the line of weakness (73) lying on a side opposite the tamper evident header (71) with respect to the profiles (11).

8. Strip (100) of assemblies (1), **characterized in that** each assembly (1) comprises:
- interlocking profiles (11) provided with attachment flanges (12),
- a slider (13) to actuate the profiles,
- two end stops (2) to stop the slider (13) in the profiles (11),
- two lumens (3) in the attachment flanges (12), each lumen (3) having a longitudinal extension (E/2), and
- two precuts (4) between each lumen (3) and an upper part of the profiles (11).

9. Bag (10) comprising a film (7) materializing walls, **characterized in that** it comprises an assembly comprising:
- interlocking profiles (11) provided with attachment flanges (12),
- a slider (13) to actuate the profiles,
- two end stops (2) to stop the slider (13) in the profiles (11),
- two lumens (3) in the attachment flanges (12), each lumen (3) having a longitudinal extension (E/2), and
- two precuts (4) between each lumen (3) and an upper part of the profiles (11).

10. Bag (10) according to claim 9, further comprising an opening tamper evident header (71) materialized by:
- part of the film (7) covering the slider (13), and
- a line of weakness (73) in the film (7), the line of weakness (73) lying on a side opposite the opening tamper evident header (71) with respect to the profiles (11).

## Patentansprüche

1. Verfahren zur Herstellung von Verschlusseinheiten (1) von Beuteln (10), **dadurch gekennzeichnet, dass** es für jede Einheit (1) die Schritte aufweist:
- Bereitstellung (1000) von komplementären Profilen (11), die mit Umhüllungen (12) zur Befestigung auf einem Beutel (10) versehen sind,
- Anbringen (1001) eines Betätigungsschiebers (13) auf den Profilen (11),
- Ausbildung (1002) von zwei Arretierungspunkten (2) des Schiebers (13) in den Profilen (11),
- Ausbildung (1003) von zwei Öffnungen (3) in den Befestigungshüllen (12), wobei jede Öffnung (3) eine Längsausdehnung (E/2) aufweist,
- Ausbildung (1004) von zwei Vorschnitten (4) zwischen jeder Öffnung (3) und einem Abschnitt (111) oberhalb der Profile (11).

2. Verfahren gemäß Anspruch 1, wobei die beiden Arretierungspunkte (2) durch eine maximale Öffnungslänge (D1) des Beutels getrennt sind.

3. Verfahren gemäß einem der Ansprüche 1 oder 2, wobei die beiden Öffnungen (3) durch einen Abstand (D2), der einer Breite des Beutels (10) entspricht, getrennt sind.

4. Verfahren gemäß einem der Ansprüche 1 bis 3, wobei jeder Vorschnitt (4) an einem Ende einer Öffnung (3) derart angeordnet ist, dass er das Profil zwischen einem Arretierungspunkt (2) und dem Schieber (13) nicht vorschneidet.

5. Verfahren zur Ausbildung wenigstens eines Beutels (10), **dadurch gekennzeichnet, dass** es für jeden Beutel (10) die Schritte aufweist:
- Bereitstellung (1005) einer Folie (7), welche geeignet ist, die Wände (5) des Beutels (10) auszubilden,
- Befestigung (1006) der Einheiten (1), die durch das Verfahren gemäß einem der Ansprüche 1 bis 4 erhalten wurden, nämlich von Einheiten (1), welche jeweils aufweisen:
komplementäre Profile (11), die mit Befestigungshüllen (12) versehen sind,
einen Betätigungsschieber (13) der Profile,
zwei Arretierungspunkte (2) des Schiebers (13) in den Profilen (11),
zwei Öffnungen in den Befestigungshüllen (12), wobei jede Öffnung (3) eine Längsausdehnung (E/2) aufweist, und
zwei Vorschnitte (4) zwischen jeder Öffnung (3) und einem Abschnitt (111) oberhalb der Profile (11),
wobei die Befestigung der Einheiten (1) auf der Folie (7) über die Befestigungshüllen (12) erfolgt,
- Ausbildung (1007) einer seitlichen Schweißnaht (8) auf Höhe jeder Öffnung (3), wobei jede Schweißnaht (8) eine Breite (S/2) aufweist, die geringer ist als die Ausdehnung (E/2) der jeweiligen Öffnung (3),
- Vereinzelung (1008) der Beutel (10) durch einen Einschnitt (9) auf Höhe jeder seitlichen Schweißnaht (8).

6. Verfahren gemäß Anspruch 5, wobei der Befestigungsschritt der Einheiten (1) auf der Folie (7) auf einer Zwischenhöhe erfolgt, derart, dass ein Abschnitt der Folie (7) eine Öffnungskontrolle (71), welche den Schieber (13) bedeckt, bildet.

7. Verfahren gemäß Anspruch 6, welches außerdem einen Schritt (1009) der Ausbildung einer Schwachlinie (73) in der Folie (7) aufweist, wobei die Schwachlinie (73), in Bezug auf die Profile (11), auf einer der Öffnungskontrolle (71) entgegengesetzten Seite angeordnet ist.

8. Streifen (100) aus Einheiten (1), **dadurch gekennzeichnet, dass** jede Einheit (1) aufweist:
- komplementäre Profile (11), die mit Befestigungshüllen (12) versehen sind,
- einen Betätigungsschieber (13) der Profile,
- zwei Arretierungspunkte (2) des Schiebers (13) in den Profilen (11),
- zwei Öffnungen (3) in den Befestigungshüllen (12), wobei jede Öffnung (3) eine Längsausdehnung (E/2) aufweist, und
- zwei Vorschnitte (4) zwischen jeder Öffnung (3) und einem Abschnitt oberhalb der Profile (11).

9. Beutel (10), welcher eine Folie (7) aufweist, welche die Wände verkörpert, **dadurch gekennzeichnet, dass** er eine Einheit aufweist, welche aufweist:
- komplementäre Profile (11), die mit Befestigungshüllen (12) versehen sind,
- einen Betätigungsschieber (13) der Profile,
- zwei Arretierungspunkte (2) des Schiebers (13) in den Profilen (11),
- zwei Öffnungen (3) in den Befestigungshüllen (12), wobei jede Öffnung (3) eine Längsausdehnung (E/2) aufweist, und
- zwei Vorschnitte (4) zwischen jeder Öffnung (3) und einem Abschnitt oberhalb der Profile (11).

10. Beutel (10) gemäß Anspruch 9, welcher außerdem eine Öffnungskontrolle (71) aufweist, welche verkörpert wird durch
- einen Abschnitt der Folie (7), welcher den Schieber (13) bedeckt, und
- eine Schwachlinie (73) in der Folie (7), wobei die Schwachlinie (73), in Bezug auf die Profile (11), auf einer der Öffnungskontrolle (71) entgegengesetzten Seite angeordnet ist.
